# EUROPÄISCHE PATENTSCHRIFT

(11) **EP 0 086 975 B1**
(45) Veröffentlichungstag und Bekanntmachung des Hinweises auf die Patenterteilung: **28.08.1985**
(21) Anmeldenummer: 83100628.3
(22) Anmeldetag: 25.01.1983
(51) Int. Cl.: E02F 3/30, E02F 3/38

(54) **Gleitrahmen mit Kolben-Verschwenkeinrichtung, insbesondere für einen Seitenschieber-Löffelbagger**
Sliding frame with a piston-actuated swing device, particularly for a transversely shiftable backhoe
Châssis coulissant avec dispositif de piston de pivotement, notamment pour pelle mécanique déplaçable transversalement

(30) Priorität: 18.02.1982 US 349797
(43) Veröffentlichungstag der Anmeldung: 31.08.1983
(73) Patentinhaber: DEERE & COMPANY, Moline, Illinois 61265 (US)
(72) Erfinder: Kraske, Leroy Ernest, Dubuque Iowa 52001 (US); Werner, Gregory Keith, Durango Iowa 52039 (US); Beauchamp, Lynn Irvin, Dubuque Iowa 52001 (US)
(74) Vertreter: Gramm, Werner, Prof., Dipl.-Ing.

## Beschreibung

Die Erfindung betrifft einen Gleitrahmen mit Kolben-Verschwenkeinrichtung, insbesondere für einen Seitenschieber-Löffelbagger, wobei der Gleitrahmen eine zum verschiebbaren Übergreifen entsprechend ausgebildeter Gleitschienen bestimmte obere und untere Gleitschienen-Übergreiffläche aufweist, zwischen denen ein paralleler oberer und ein paralleler unterer Querträger angeordnet sind, in denen dazwischen liegende und sich senkrecht zur Gleitrahmenebene erstreckende hydraulische Verschwenkzylinder gelagert sind, die sich um Vertikalachsen in einer Horizontalebene verschwenken lassen.

Eine derartige Ausführungsform läßt sich der US-Patentschrift 4,039,095 entnehmen. Offenbart ist hier ein Traktor, an dessen Rückseite ein Seitenschieber-Löffelbagger montiert ist. Die Befestigung erfolgt über einen Tragrahmen mit einer oberen und unteren, quer zum Traktor verlaufenden Gleitschiene, auf denen ein Gleitrahmen seitenverschieblich angeordnet ist. Durch eine Blockiereinrichtung kann der Gleitrahmen in der jeweils gewünschten Verschiebestellung am Tragrahmen bzw. an dessen Gleitschienen arretiert werden. An der rückwärtigen Seite des Gleitrahmens ist ein Schwingrahmen verschwenkbar gelagert, der um eine Vertikalachse in einer Horizontalebene verschwenkt wird. Hierfür sind zwei übereinander liegende und sich senkrecht zur Gleitrahmenebene erstreckende hydraulische Schwenkzylinder vorgesehen, die mit oberen und unteren, miteinander fluchtenden Vertikalzapfen in entsprechende Lagerbohrungen von Querträgern des Gleitrahmens eingreifen. Das jeweils freie Ende der Kolbenstangen dieser beiden Verschwenkzylinder ist am Schwingrahmen angelenkt, der durch Einziehen. bzw. Ausfahren der Kolbenstangen nach links oder rechts verschwenkt werden kann. Die obere Gleitschiene aufliegenden Horizontalplatte, gegen deren vordere Stirnkante eine nach unten ragende Leiste geschraubt ist, die die obere Gleitschiene hintergreift. Die untere Gleitschienen-Übergreiffläche wird ebenfalls durch eine gegen die vordere Stirnkante einer unteren Horizontalplatte geschraubte Leiste gebildet, die nach oben ragt und eine untere Gleit- bzw. Führungsschiene hintergreift.

Bei dieser vorbekannten Ausführungsform bilden die Querträger, zwischen denen die beiden Verschwenkzylinder gelagert sind, einen integralen Bestandteil des Gleitrahmens. Die Lagerung der Verschwenkzylinder zwischen den Querträgern liegt noch vor den Gleitschienen, wobei die Begriffe « vorn bzw. « hinten auf den Traktor bezogen sind, an dessen Rückseite das genannte Gerät montiert ist. Die Montage bzw. Demontage der Verschwenkzylinder ist wegen zahlreicher anderer, die Handhabung erschwerenden Bauteile schwierig.

Der Erfindung liegt somit die Aufgabe zugrunde, den eingangs erläuterten Gleitrahmen hinsichtlich der Montage bzw. Demontage einzelner Bauteile zu verbessern.

Diese Aufgabe wird gemäß der Erfindung durch folgende Merkmale gelöst :
a) zwischen der oberen und unteren Gleitschienen-Übergreiffläche ist im Gleitrahmen eine angenähert rechteckige Durchtrittsöffnung vorgesehen ;
b) die genannten Querträger sind oberhalb und unterhalb dieser Durchtrittsöffnung mit lösbaren Befestigungsmitteln am Gleitrahmen abnehmbar montiert;
c) die beiden Verschwenkzylinder sind nebeneinander angeordnet und erstrecken sich durch die Durchtrittsöffnung hindurch.

Dabei ist es zweckmäßig, wenn zur Aufnahme der Querträger unmittelbar oberhalb und unterhalb der Durchtrittsöffnung je eine zur Frontseite des Gleitrahmens offene Ausnehmung vorgesehen ist, die eine obere und untere Vertikalfläche bilden, an denen die Querträger von den Befestigungsmitteln gehalten sind.

Dabei können die Verschwenkzylinder mit oberen und unteren, miteinander fluchtenden Vertikalzapfen in entsprechende Lagerbohrungen der Querträger eingreifen.

Bei der neuen Konstruktion sind somit die Verschwenkzylinder ausschließlich an den beiden Querträgern gelagert, so daß diese Montage außerhalb der eigentlichen Vorrichtung ohne Behinderung durch andere Bauteile vorgenommen werden kann. Die aus den Querträgern und den Verschwenkzylindern bestehende Baugruppe läßt sich dann in besonders einfacher und schneller Weise am Gleitrahmen montieren, wobei die Festlegung vorzugsweise durch Schraubbolzen erfolgt. Letztere können von der Rückseite des Gleitrahmens in den Bereich der genannten Vertikalflächen gesteckt werden, was sich einfach durchführen läßt, da die Rückseite frei zugänglich ist.

Weiterhin kann es zweckmäßig sein, wenn die obere Gleitschienen-Übergreiffläche teilzylindrisch ausgebildet und nach unten offen ist, während die untere Gleitschienen-Übergreiffläche durch eine nach vorn und oben gebogene Anschlagschiene gebildet wird, die über Befestigungsmittel lösbar am Gleitrahmen montiert ist.

Der Gleitrahmen hängt somit auf der oberen Gleitschiene, aus der er dann in einfacher Weise ausgehängt werden kann, wenn die untere Anschlagschiene vom Gleitrahmen abgeschraubt wird.

Zum Stand der Technik kann insoweit noch auf die US-Patenschrift 3,614,134 verwiesen werden.

In der Zeichnung ist eine als Beispiel dienende Ausführungsform der Erfindung dargestellt. Es zeigen :
Figur 1 in perspektivischer Darstellung die rechte Rückseite eines Traktors mit angebautem Löffelbagger;
Figur 2 in vergrößertem Maßstab im Ausschnitt eine rechte Seitenansicht eines Trag- und Gleitrahmens und
Figur 3 in perspektivischer Darstellung un im Ausschnitt die Vorderseite des Gleitrahmens gemäß Figur 2.

Figur 1 zeigt einen Seitenschieber-Löffelbagger 10, der an der Rückseite eines Traktors 12 montiert ist. Die genannte Vorrichtung umfaßt einen sich quer über die Rückseite des Traktors erstreckenden Tragrahmen 14, der eine obere Gleitschiene 16 (siehe Figur 2) mit angenähert halbzylindrischer oberer Gleitfläche 17 sowie eine untere Schiene 18 aufweist, die gegen die Unterseite eines Quer-Kastenträgers 20 geschweißt ist. Die untere Schiene 18 weist eine vordere, schräg nach unten abfallende Anschlagfläche 21 auf.

Ein Gleitrahmen 22 ist an seinem oberen Ende 24 hakenförmig nach vorn und unten gebogen und bildet so eine nach unten offene Gleitschienen-Übergreiffläche 26, die der runden Oberflächenkontur 17 der oberen Gleitschiene 16 angepaßt ist. Der Gleitrahmen 22 weist ferner ein Mittelstück 28 auf, das mit einer am meisten vorn liegenden, angenähert planen Frontseite 30 versehen ist, gegen deren unteren Bereich mit Schraubbolzen 31 eine Anschlagschiene 32 geschraubt ist. Letztere verläuft parallel zur unteren Schiene 18 des Tragrahmens 14, ist nach vorn und oben gebogen und bildet eine etwas ballig ausgebildete, schräg nach oben verlaufende und nach hinten zeigende Gleitschienen-Übergreiffläche 34, die der Anschlagfläche 21 der unteren Schiene 18 zugeordnet ist. Nach dem Abschrauben der Anschlagschiene 32 braucht der Gleitrahmen 22 lediglich nach oben aus der oberen Gleitschiene 16 Tragrahmens 14 ausgehoben zu werden, um sich vom Tragrahmen abbauen zu lassen. Umgekehrt läßt sich der Gleitrahmen 22 in gleicher Weise sehr einfach montieren, da er lediglich mit seinem hakenförmigen oberen Ende 24 auf die obere Gleitschiene 16 gehängt werden muß. Die Anschlagschiene 32 läßt sich dann schnell und einfach festschrauben.

Im Mittelstück 28 des Gleitrahmens 22 sind links und rechts je eine Zylinderbohrung 36 vorgesehen (siehe insbesondere Figur 3), in denen doppelt wirkende Hydraulikkolben 38 angeordnet sind, die sich beim Ausfahren nach vorn teilweise gegen die Rückseite 40 des Quer-Kastenträgers 20 und teilweise gegen die Rückseite 42 der unteren Schiene 18 anlegen. Wird Flüssigkeitsdruck in die Zylinderbohrungen 36 rückseitig der Kolben 38 eingelassen, legen sich die Kolben 38 gegen die genannten Rückflächen 40, 42 an und verschwenken dadurch den Gleitrahmen 22 im Uhrzeigersinn um die Gleitfläche 17 der oberen Gleitschiene 16. Dadurch legt sich die Gleitschienen-Übergreiffläche 34 der Anschlagschiene 32 gegen die Anschlagfläche 21 an, deren Neigung aufgrund der von de, Kolben 38 ausgeübten Kraft eine nach unten gerichtete Kraftkomponente bewirkt, die zu einem hohen Kraftschluß zwischen der oberen Aufnahme 26 des Gleitrahmens und der oberen Gleitschiene 16 führt, so daß der Gleitrahmen 22 hinsichtlich einer seitlichen Verschiebung blockiert ist.

Im Mittelstück 28 des Gleitrahmens 22 ist eine verhältnismäßig große, angenähert rechteckige Durchtrittsöffnung 44 vorgesehen, die nach vorn und hinten offen ist und an ihrem oberen sowie unteren Rand jeweils von Ausnehmung begrenzt wird, die jeweils zur Frontseite 30 des Gleitrahmens 22 offen sind une eine obere und untere, jeweils nach vorn weisende Vertikalfläche 46, 48 bilden. An diesen Vertikalflächen 46, 48 sind über obere und untere Bolzen 50, 52 ein oberer sowie ein unterer Querträger 54, 56 lösbar befestigt, die einen angenähert rechteckigen Querschnitt aufweisen. Der in Figur 3 dargestellte obere Querträger 54 weist eine rechte und linke Lagerbohrung 58, 60 auf, die mit entsprechenden Bohrungen des unteren Querträgers 56 fluchten, wobei von diesen Bohrungen jedoch nur die linke Bohrung 64 in Figur 2 angedeutet ist. Eine rechte, linear wirkende hydraulische Verschwenkeinrichtung 66 weist einen Zylinder 68 auf, der mit einem nicht dargestellten oberen und unteren Vertikalzapfen verschwenkbar in die genannten Lagerbohrungen 58 der Querträger 54, 56 eingreifen. In gleicher Weise umfaßt auch die linke, linear wirkende hydraulische Verstelleinrichtung 74 einen Zylinder 76, der mit einem oberen und unteren Vertikalzapfen 78, 80 verschwenkbar in die genannten Lagerbohrungen 60, 64 eingreift. Aus den rückwärtigen Enden der Zylinder 68, 76 ragen Kolbenstangen 82, 84, die unmittelber an mit horizontalem Abstand nebeneinander angeordneten Augen eines Schwingrahmens 90 angelenkt sind, der üner Vertikalachsen 92 verschwenkbar vom Gleitrahmen 22 getragen wird. Werden, bezogen auf Figur 1, die Kolbenstange 82 eingezogen und die Kolbenstange 84 ausgefahren, erfolgt eine Verschwenkung des Schwingrahmens 90 in einer Horizontalebene nach links. Eine entsprechende Rechtsverschwenkung wird durch Einziehen der Kolbenstange 84 und durch Ausfahren der Kolbenstange 82 bewirkt.

## Patentansprüche

1. Gleitrahmen (22) mit Kolben-Verschwenkeintichtung (54, 56, 66, 74, 78, 80), insbesondere für einen Seitenschieber-Löffelbagger (10), wobei der Gleitrahmen (22) eine zum verschiebbaren Übergreifen entsprechend ausgebildeter Gleitschienen (16, 18) bestimmte obere und untere Gleitschienen-Übergreiffläche (26, 34) aufweist, zwischen denen ein paralleler oberer und ein paralleler unterer Querträger (54, 56) angeordnet sind, in denen dazwischen liegende und sich senkrecht zur Gleitrahmenebene erstreckende hydraulische Verschwenkzylinder (66, 74) gelagert sind, die sich um Vertikalachsen (78, 80) in einer Horizontalebene verschwenken lassen, gekennzeichnet durch folgende Merkmale :
a) Zwischen der oberen und unteren Gleitschienen-Übergreiffläche (26, 34) ist im Gleitrahmen (22) eine angenähert rechteckige Durchtrittsöffnung (44) vorgesehen ;
b) die genannten Querträger (54, 56) sind oberhalb und unterhalb dieser Durchtrittsöffnung (44) mit lösbaren Befestigungsmitteln (50, 52) am Gleitrahmen (22) abnehmbar montiert ;
c) die beiden Verschwenkzylinder (66, 74) sind nebeneinander angeordnet und erstrecken sich durch die Durchtrittsöffnung (44) hindurch.

2. Gleitrahmen nach Anspruch 1, dadurch gekennzeichnet, daß zur Aufnahme der Querträger (54, 56) unmittelbar oberhalb und unterhalb der Durchtrittsöffnung (44) je eine zur Frontseite (30) des Gleitrahmens (22) offene Ausnehmung vorgesehen ist, die eine obere und untere Vertikalfläche (46, 48) bilden, an denen die Querträger (54, 56) von den Befestigungsmitteln (50, 52) gehalten sind.

3. Gleitrahmen nach Anspruch 1 oder 2, dadurch gekennzeichnet, daß die Verschwenkzylinder (66, 74) mit oberen und unteren, miteinander fluchtenden Vertikalzapfen (78, 80) in entsprechende Lagerbohrungen (58, 60, 64) der Querträger (54, 56) eingreifen.

4. Gleitrahmen nach Anspruch 1, 2 oder 3, dadurch gekennzeichnet, daß die obere Gleitschienen-übergreiffläche (26) teilzylindrisch ausgebildet und nach unten offen ist, während die untere Gleitschienen-Übergreiffläche (34) durch eine nach vorn und oben gebogene Anschlagschiene (32) gebildet wird, die über Befestigungsmittel (31) lösbar am Gleitrahmen (22) montiert ist.

## Claims

1. A slide frame (22) with a piston swing actuator (54, 56, 66, 74, 78, 80), especially for a side- shift backhoe (10), said slide frame (22) comprising upper and lower slide rail engaging surfaces (26, 34) adapted for slidably engaging slide rails (16, 18) designed accordingly ; a parallel upper and a parallel lower crossmember (54, 56) are located between said slide rail engaging surfaces (26, 34) ; hydraulic swing cylinders (66, 74) located in and between said cross-members (54, 56) are extending vertically to the slide frame plane and are adapted for pivotal movement about vertical axes (78, 80) in a horizontal plane, characterized by the following features :
a) said slide frame (22) comprises a generally rectangular opening (44) located between said upper and lower slide rail engaging surfaces (26, 34) ;
b) releasable fastening means (50, 52) releasably secure said crossmembers (54, 56) to said slide frame (22) above and below said opening (44) ;
c) said swing cylinders (66, 74) are located side-by-side and extend through said opening (44).

2. The slide frame according to claim 1, wherein recesses are provided each directly at the top and the bottom of said opening (44) for receiving the crossmembers (54, 56) ; said recesses being open to the front side (30) of the slide frame (22) and forming upper and lower vertical surfaces (46, 48), whereby said fastening means (50, 52) secure said crossmembers (54, 56) against said upper and lower vertical surfaces (46, 48).

3. The slide frame of claim 1 or 2, wherein each swing cylinder (66, 74) comprises upper and lower aligned vertical pivots (78, 80) engaging respective bearing bores (58, 60, 64) of said crossmembers (54, 56).

4. The slide frame of claim 1, 2 or 3, wherein said upper slide rail engaging surface (26) is cylindrically curved and downwardly open, whereas said lower slide rail engaging surface (34) is defined by an upwardly and forwardly bent abutment bar (32) releasably secured via fastening means (31) to the slide frame (22).

## Revendications

1. Châssis coulissant (22) avec dispositif de pivotement à pistons (54, 56, 66, 74, 78, 80), en particulier pour pelle mécanique à translation latérale (10), selon lequel le châssis coulissant (22) comporte des surfaces supérieure et inférieure (26, 34) de chevauchement de rails formant glissières, destinées à chevaucher d'une manière permettant un coulissement des rails formant glissières (16, 18) de conformation correspondante et entre lesquelles sont disposées une traverse supérieure parallèle et une traverse inférieure parallèle (54, 56) dans lesquelles sont montés des vérins de pivotement hydrauliques (66, 74) disposés entre ces traverses et orientés perpendiculairement au plan du châssis coulissant, ces vérins pouvant pivoter dans un plan horizontal autour d'axes verticaux (78, 80) caractérisé par les particularités suivantes :
a) il est prévu dans le châssis coulissant (22), entre les surfaces supérieure et inférieure (26, 34) de chevauchement des rails formant glissières, un orifice de passage (44) de forme sensiblement rectangulaire ;
b) les traverses précitées (54, 56) sont montées de façon amovible sur le châssis coulissant (22) au-dessus et au-dessous de cet orifice de passage (44), au moyen d'organes de fixation amovibles (50, 52) ;
c) les deux vérins de pivotement (66, 74) sont disposés l'un à côté de l'autre et s'étendent à travers l'orifice de passage (44).

2. Châssis coulissant suivant la revendication 1, caractérisé en ce qu'il est prévu, pour la réception des traverses (54, 56), directement au-dessus et au-dessous de l'orifice de passage (44), chaque fois un évidement ouvert en direction de la face avant (30) du châssis coulissant (22), cet évidement formant des surfaces verticales supérieure et inférieure (46, 48) contre lesquelles les traverses (54, 56) sont maintenues par les organes de fixation (50, 52).

3. Châssis coulissant suivant la revendication 1 ou 2, caractérisé en ce que les vérins de pivotement (66, 74) s'engagent par des axes ou tourillons verticaux supérieur et inférieur (78, 80) alignés l'un avec l'autre dans des perçages formant paliers correspondants (58, 60, 64) des traverses (54, 56).

4. Châssis coulissant suivant la revendication 1, 2 ou 3, caractérisé en ce que la surface supérieure (26) de chevauchement d'un rail formant glissière a une forme partiellement cylindrique et est ouverte en direction du bas, tandis que la surface inférieure (34) de chevauchement d'un rail formant glissière est formée par un rail de butée (32) recourbé vers l'avant et vers le haut, qui est monté amoviblement sur le châssis coulissant (22) au moyen d'organes de fixation (31).
